# EUROPÄISCHE PATENTSCHRIFT

(11) **EP 0 559 852 B1**
(45) Veröffentlichungstag und Bekanntmachung des Hinweises auf die Patenterteilung: **19.02.1997**
(21) Anmeldenummer: 92917562.8
(22) Anmeldetag: 26.08.1992
(51) Int. Cl.: B30B 9/26

(54) **DRAINAGEELEMENT FÜR PRESSEN**
JUICE-RUNOFF ELEMENT FOR FRUIT PRESSES
ELEMENT D'EVACUATION POUR PRESSES

(30) Priorität: 02.10.1991 CH 2905/91
(43) Veröffentlichungstag der Anmeldung: 15.09.1993
(73) Patentinhaber: BUCHER-GUYER AG Maschinenfabrik, CH-8166 Niederweningen/Zürich (CH)
(72) Erfinder: HARTMANN, Eduard, CH-5425 Schneisingen (CH)
(86) Internationale Anmeldenummer: CH9200170
(87) Internationale Veröffentlichungsnummer: WO9306988

(56) Entgegenhaltungen:
- CH-A- 397 424
- DE-A- 2 418 341

## Beschreibung

Die Erfindung betrifft ein Drainageelement für Pressen zum Ausscheiden von Flüssigkeiten aus festen Stoffen, insbesondere Früchtepressen, bestehend aus einem stabförmigen, flexiblen Kern mit Fließwegen zum Ableiten der ausgepressten Flüssigkeit aus dem Pressraum und einer den Kern umgebenden, flüssigkeitsdurchlässigen Filterhülle, wobei mindestens ein Ende des Drainageelements über ein Drainageschloß an einer Saftsammelplatte oder am Pressmantel befestigt ist. Ein solches Drainageelement ist aus DE-A-2 418 341 bekannt.

Eine größere Anzahl derartiger Drainageelemente ist beispielsweise im Pressraum einer Früchtepresse zwischen der beweglichen und der feststehenden Druckplatte angeordnet. Beim Pressvorgang bzw. beim Zufahren der beweglichen Druckplatte verformen sich die flexiblen Drainageelemente. Dabei durchdringt der ausgepresste Saft die Filterhülle des Drainageelements und wird entlang den Fließwegen des stabförmigen Kerns aus dem Pressraum herausgeführt und in einen Saftsammelraum geleitet. Hierzu sind beide Enden oder bei einseitiger Befestigung nur ein Ende des Drainageelements an den Druck- oder Saftsammelplatten, die einerseits den Pressraum und andererseits den Saftsammelraum begrenzen, lösbar befestigt. Die Fließwege für den Saft werden durch Längsnuten gebildet, die am Außenumfang des Kerns angeordnet sind und über das Drainageschloß in den Saftsammelraum münden.

Die ausgepressten Säfte sind je nach Pressgut stark mit feinen Feststoff- bzw. Trubteilen belastet. Beim Fliessvorgang durch die Längsnuten des Drainageelements können sich kleine Trubklumpen bilden, die durch die Biegebewegungen der flexiblen Drainagekerne in ihrer Fliessbewegung unterstützt werden. Im inneren Bereich der starren Drainageschlösser fehlt jedoch diese Bewegungs-Unterstützung und es bilden sich teilweise feste Trubpfropfen, welche die Längsnuten des Drainagekerns verstopfen. Der Saftablauf kann dadurch stark behindert werden, mit der Folge erhöhter Ausbeute- und Leistungsverluste. Die Beseitigung der Verstopfungen ist oftmals sehr mühsam und zeitraubend, da die Drainageelemente ausgebaut werden müssen und der Arbeitsablauf der Presse unterbrochen wird. Ausserdem ist eine vermehrte chemische Reinigung erforderlich.

Der Erfindung liegt die Aufgabe zugrunde die genannten Nachteile zu vermeiden und Verstopfungen im Bereich der Drainageschlösser zu verhindern, um dadurch die Funktion und die Leistung der Presse zu verbessern.

Diese Aufgabe wird gemäss der Erfindung dadurch gelöst, dass die Fliesswege des Drainageelements im Bereich des Drainageschlosses vergrössert sind.

Vorteilhafterweise werden die Fliesswege des Drainageelements durch am Aussenumfang des Kerns angeordneten Längsnuten gebildet, die im Bereich des Drainageschlosses vergrössert sind.

Eine besonders einfache, auch bei bereits ausgelieferten Saftpressen anwendbare Massnahme zur Vergrösserung der Längsnuten besteht darin, dass jeder zweite, zwischen den Längsnuten gebildete Steg des Drainagekerns im Bereich des Drainageschlosses entfernt wird.

In einer anderen Ausführungsform der Erfindung sind die Längsnuten im Bereich des Drainageschlosses konisch erweitert.

Eine weitere Möglichkeit zur Vergrösserung der Fliesswege besteht darin, dass die Tiefe der Längsnuten im Bereich des Drainageschlosses vergrössert ist.

Die mit der Erfindung erzielten Vorteile bestehen insbesondere darin, dass infolge der Erweiterung der Fliesskanäle im Bereich des starren Drainageschlosses die einfliessenden Trubteile in ihrer Fliessbewegung nicht mehr gehemmt werden und sogleich nach aussen in den Saftsammelraum gespült werden. Die Verweilzeit in den erweiterten Fliesskanälen ist für ein schnelles Anwachsen der Trubteilchen zu kurz. Eine Verstopfung der Fliesskanäle wird somit erfolgreich verhindert und die Leistung der Presse erhöht. Der Zeitabstand zwischen den periodisch durchzuführenden Reinigungsarbeiten der Presse kann dadurch ebenfalls vergrössert werden

Die Erfindung ist in der folgenden Beschreibung und der Zeichnung, die ein Ausführungsbeispiel darstellt, näher erläutert. Es zeigen
- Fig. 1: einen Längsschnitt durch die Befestigung des Drainageelements,
- Fig. 2: eine vergrösserte Ansicht eines Endes des Drainageelements und
- Fig. 3: einen Schnitt durch das Drainageelement gemäss der Linie III - III in Fig. 2

In einem Pressraum 1 einer nicht näher dargestellten Früchtepresse sind mehrere Drainageelemente 2 angeordnet. Die freien Enden des Drainageelements 2 sind jeweils über ein Drainageschloss 3 an Saftsammelplatten 4, die einerseits den Pressraum 1 und andererseits Saftsammelräume 5 begrenzen, lösbar befestigt. Der Einfachheit halber ist nur eine der beiden Saftsammelplatten 4, von denen die andere als bewegliche Druckplatte ausgeführt ist, dargestellt. Jedes Drainageelement 2 besteht aus einem stabförmigen, flexiblen Kern 6, der von einer strumpfartigen Filterhülle 7 umgeben ist. Der Kern 6 weist mehrere, am Umfang verteilte Längsnuten 8 auf, die als Fliesswege für den ausgepressten Saft dienen. Die Befestigung der Filterhülle 7 auf dem Kern 6 erfolgt durch ein Steckteil 9, das mit einer Hülse 10 die Saftsammelplatte 4 durchsetzt. Das Steckteil 9, die Hülse 10 und die Saftsammelplatte 4 bilden zusammen das Drainageschloss 3, das eine lösbare Befestigung des Drainageelements 2 an der Saftsammelplatte 4 ermöglicht. Die Hülse 10, die in den Saftsammelraum 5 hineinragt, weist Bohrungen 11 für den Austritt des Saftes auf, der über die Längsnuten 8 des Drainageelements 3 durch das Drainageschloss 3 hindurchgeführt wird.

Zwischen den Längsnuten 8 des Kerns 6 sind Stege 12 gebildet, durch die die Längsnuten 8 voneinander getrennt werden. An den Enden des Kerns 6 ist jeweils jeder zweite Steg 12 entfernt. Dadurch entstehen neue Längsnuten 13, die gegenüber den Längsnuten 8 um etwa das Zwei- bis Dreifache verbreitert sind. Die Länge der Längsnuten 13 entspricht etwa der Länge des Bereiches, in dem das Drainageelement 2 infolge seiner Halterung im starren Drainageschloss 3 unbeweglich ist.

Die Wirkungsweise der Erfindung ist wie folgt. Beim Pressvorgang wird die als bewegliche Druckplatte ausgebildete Saftsammelplatte in axialer Richtung gegen die feststehende Saftsammelplatte 4 zugefahren, wobei die flexiblen Drainageelemente 2 Biegebewegungen ausführen und seitlich ausknicken. Dabei gelangt der ausgepresste Saft durch die flüssigkeitsdurchlässige Filterhülle 7 hindurch zum Kern 6 und wird durch die Längsnuten 8 und 13 in den Saftsammelraum 5 geleitet.

Die sich beim Fliessvorgang bildenden, festen Trubteile 14 werden, unterstützt durch die Biegebewegungen des Drainageelements 2, über die Längsnuten 8 abgeführt und gelangen im Bereich des starren Drainageschlosses 3, wo die Bewegungs-Unterstützung durch die Flexibilität des Drainageelements 2 fehlt, in die erweiterten Längsnuten 13. Aufgrund der vergrösserten Fliessquerschnitte der Längsnuten 13 werden die festen Trubteile 14 ohne Verstopfung zusammen mit dem Saft in den Saftsammelraum 5 geleitet.

Anstelle des Entfernens der Stege 12 können als weitere Massnahme zur Vorgrösserung der Fliesswege die Längsnuten 10 im Bereich des Drainageschlosses konisch erweitert oder die Nutentiefe vergrössert werden.

## Patentansprüche

1. Drainageelement (2) für Fressen zum Ausscheiden von Flüssigkeiten aus festen Stoffen, insbesondere Früchtepressen, bestehend aus einem stabförmigen, flexiblen Kern (6) mit Fliesswegen zum Ableiten der ausgepressten Flüssigkeit aus dem Pressraum und einer den Kern (6) umgebenden, flüssigkeitsdurchlässigen Filterhülle (7), wobei mindestens ein Ende des Drainageelements (2) über ein Drainageschloss (3) an einer Saftsammelplatte (4) oder am Pressmantel befestigt ist, dadurch gekennzeichnet, dass die Fliesswege des Drainageelements (2) im Bereich des Drainageschlosses (3) vergrössert sind.

2. Drainageelement nach Anspruch 1, dadurch gekennzeichnet, dass die Fliesswege des Drainageelements (2) durch am Aussenumfang des Kerns (6) angeordnete Längsnuten (8, 13) gebildet werden, die im Bereich des Drainageschlosses (3) vergrössert sind.

3. Drainageelement nach Anspruch 2, dadurch gekennzeichnet, dass jeder zweite, zwischen den Längsnuten (13) gebildete Steg (12) im Bereich des Drainageschlosses (3) entfernt wird.

4. Drainageelement nach Anspruch 1 oder 2, dadurch gekennzeichnet, dass die Längsnuten (8) im Bereich des Drainageschlosses (3) konisch erweitert sind.

5. Drainageelement nach einem der Ansprüche 2 bis 4, dadurch gekennzeichnet, dass die Tiefe der Längsnuten (8, 13) im Bereich des Drainageschlosses (3) vergrössert ist.

## Claims

1. Drainage element (2) for presses for separating liquids from solids, in particular fruit presses, consisting of a rod-shaped flexible core (6) with flow paths for leading the expressed liquid away out of the pressing space and a liquid-permeable filter cover (7) surrounding the core (6), at least one end of the drainage element (2) being secured via a drainage connection (3) to a juice collecting plate (4) or to the press casing, characterised in that the flow paths of the drainage element (2) are enlarged in the region of the drainage connection (3).

2. Drainage element according to claim 1, characterised in that the flow paths of the drainage element (2) are formed by longitudinal grooves (8, 13) arranged on the outer circumference of the core (6) and enlarged in the region of the drainage connection (3).

3. Drainage element according to claim 2, characterised in that every second web (12) formed between the longitudinal grooves (13) is arranged at a distance in the region of the drainage connection (3).

4. Drainage element according to claim 1 or claim 2, characterised in that the longitudinal grooves (8) are flared in the region of the drainage connection (3).

5. Drainage element according to one of claims 2 to 4, characterised in that the depth of the longitudinal grooves (8, 13) is enlarged in the region of the drainage connection (3).

## Revendications

1. Elément d'évacuation (2) pour des presses destinées à séparer des liquides de matières solides, notamment des presses à fruits, constitué d'une âme flexible (6) en forme de barre avec des chemins d'écoulement pour évacuer le liquide exprimé de la chambre de presse, et d'une enveloppe filtrante (7) entourant l'âme (6) et perméable au liquide, au moins une extrémité de l'élément d'évacuation (2) étant fixée par l'intermédiaire d'un support d'élément d'évacuation (3) sur une plaque collectrice de jus (4) ou sur la surface extérieure de la presse, **caractérisé** en ce que les chemins d'écoulement de l'élément d'évacuation (2) sont agrandis dans la région du support d'élément d'évacuation (3).

2. Elément d'évacuation selon la revendication 1, **caractérisé** en ce que les chemins d'écoulement de l'élément d'évacuation (2) sont formés par des rainures longitudinales (8, 13) disposées sur la périphérie extérieure de l'âme (6), rainures qui sont agrandies dans la région du support d'élément d'évacuation (3).

3. Elément d'évacuation selon la revendication 2, **caractérisé** en ce qu'on supprime dans la région du support d'élément d'évacuation (3) chaque deuxième nervure (12) formée entre les rainures longitudinales (13).

4. Elément d'évacuation selon la revendication 1 ou 2, **caractérisé** en ce que les rainures longitudinales (8) sont élargies coniquement dans la région du support d'élément d'évacuation (3).

5. Elément d'évacuation selon l'une des revendications 2 à 4, **caractérisé** en ce que la profondeur des rainures longitudinales (8, 13) est agrandie dans la région du support d'élément d'évacuation (3).
